# DEMANDE DE BREVET EUROPEEN

(11) **EP 1 258 949 A1**
(43) Date de publication de la demande: **20.11.2002**
(21) Numéro de dépôt: 02356076.6
(22) Date de dépôt: 24.04.2002
(51) Int. Cl.: H01R 9/24

(54) **Système d'accrochage et éléments mettant en oeuvre ce système**

(30) Priorité: 15.05.2001 FR 0106407
(71) Demandeur: Entrelec SA, 69002 Lyon (FR)
(72) Inventeur: Cisey, M. Johann, Saint Symphorien d'Ancelles (FR)
(74) Mandataire: Maureau, Philippe

(57) **Abrégé**

Ce système d'accrochage comprend :
- des moyens d'accrochage mâles (3) qui comprennent, en saillie d'une face d'accrochage :
   * au moins un tenon d'axe longitudinal X-X' et pourvu d'une extrémité libre dite d'engagement,
   * une nervure de verrouillage (10) située à distance du tenon, à l'opposé de l'extrémité d'engagement et orientée transversalement à l'axe X-X',
- des moyens d'accrochage femelles (4), complémentaires des moyens d'accrochage mâles (3), qui comprennent dans une face d'accrochage :
   * au moins une mortaise destinée à recevoir le tenon (7),
   * une cavité dite d'engagement (17) dans laquelle débouche la mortaise au niveau d'une face d'engagement et qui présente des dimensions suffisantes pour permettre l'introduction du tenon dans la mortaise,
   * une butée de verrouillage (18) destinée à coopérer avec la nervure de verrouillage (10) lorsque le tenon est complètement engagé dans la mortaise pour faire obstacle à un glissement relatif du tenon et de la mortaise.

## Description

L'invention concerne le domaine technique des dispositifs modulaires ou non utilisés pour assurer le raccordement et l'interconnexion de câbles électriques pour la distribution d'énergie ou d'informations, voire les deux. L'invention se rapporte également au domaine des dispositifs utilisés pour assurer les mêmes fonctions dans le cadre de la mise en oeuvre de fibres optiques.

Dans les domaines ci-dessus, il est connu d'utiliser des ensembles modulaires, tels que des blocs de jonction, des borniers, des connecteurs ou analogues. Généralement, ces dispositifs appartiennent à une même gamme d'éléments assurant des fonctions élémentaires et d'accessoires pouvant être agencés les uns avec les autres selon différentes configurations, en fonction des besoins de l'utilisateur final.

Il apparaît donc le besoin de disposer de moyens d'assemblage entre eux des différents éléments constitutifs de la gamme de produit, offrant une grande simplicité de mise en oeuvre associée à une grande fiabilité, voire solidité des assemblages réalisés.

Un modèle d'utilité DE-94 19 336 a ainsi proposé un système d'accrochage entre une poignée et un connecteur mâle multipoints autrement appelé fichier. Selon ce document, la poignée présente une série de dents de loup destinées à venir s'encliqueter dans des logements complémentaires du fichier. Un tel système d'accrochage permet effectivement d'assembler rapidement la poignée et le fichier mais présente toutefois l'inconvénient de ne pas posséder une grande rigidité et de ne pas être démontable.

Il apparaît donc le besoin de disposer d'un nouveau système d'accrochage qui, d'une part, autorise un montage rapide, d'autre part, offre des garanties de fiabilité nécessaires eu égard à la fonction même de l'installation réalisée au moyen des dispositifs précités et, par ailleurs, permette un démontage aisé si nécessaire de l'assemblage réalisé au moyen du système d'accrochage.

Afin de répondre à ces objectifs, l'invention vise un système d'accrochage entre deux éléments constitutifs d'un ensemble de connexion ou de raccordement électrique du type à tenon et mortaise, caractérisé en ce qu'il comprend :
- des moyens d'accrochage mâles qui comprennent, en saillie d'une face d'accrochage :
   * au moins un tenon d'axe longitudinal X-X' et pourvu d'une extrémité libre dite d'engagement,
   * une nervure de verrouillage située à distance du tenon, à l'opposé de l'extrémité d'engagement et orientée transversalement à l'axe X-X',
- des moyens d'accrochage femelles, complémentaires des moyens d'accrochage mâles, qui comprennent dans une face d'accrochage :
   * au moins une mortaise destinée à recevoir le tenon,
   * une cavité dite d'engagement dans laquelle débouche la mortaise au niveau d'une face d'engagement et qui présente des dimensions suffisantes pour permettre l'introduction du tenon dans la mortaise,
   * une butée de verrouillage destinée à coopérer avec la nervure de verrouillage lorsque le tenon est complètement engagé dans la mortaise pour faire obstacle à un glissement relatif du tenon et de la mortaise.

La mise en oeuvre de moyens d'accrochage à tenon et mortaise associés à des moyens de verrouillage permet, de manière fort avantageuse, d'obtenir un assemblage facile à réaliser sans outillage et offrant de bonnes garanties de tenue mécanique.

De plus, le verrouillage assuré par la nervure sur laquelle vient en appui la butée de verrouillage permet un démontage aisé du système d'accrochage sans mise en oeuvre d'un outillage spécifique.

Selon l'invention, les moyens d'accrochage mâles peuvent comprendre un, deux ou plus encore tenons disposés parallèlement, tandis que les moyens d'accrochage femelles comprennent autant de mortaise parallèle que les moyens mâles présentent de tenons.

Dans le cas où les moyens mâles ou les moyens femelles présentent plusieurs tenons ou mortaises, il doit être remarqué que l'ensemble des tenons et mortaises ne sont pas nécessaire réalisés sur ou aménagés dans une même pièce mais peuvent résulter de la juxtaposition de plusieurs éléments distincts présentant chacun un ou plusieurs tenons ou mortaises.

Ainsi, toutes sortes de configurations sont possibles telles que par exemple, mais non exclusivement, le cas où un accessoire comporterait une pluralité de tenons auxquels serait alors associé, à chaque fois, un accessoire complémentaire ne comportant qu'une seule mortaise.

Selon une autre caractéristique de l'invention, afin de renforcer la fiabilité du verrouillage, les moyens d'accrochage mâles comprennent une nervure dite d'appui, qui s'étend transversalement à l'axe X-X' à distance de la nervure d'accrochage et qui définit un appui, pour la face d'engagement, de la mortaise, lorsque le tenon est complètement engagé dans la mortaise.

Selon encore une autre caractéristique de l'invention, afin de renforcer la résistance au flambage des tenons et de la face d'accrochage portant ces derniers, chaque tenon présente de préférence une section droite transversale en forme de T. Bien entendu, les mortaises, des moyens d'accrochage femelles, présentent alors une forme complémentaire.

Selon une autre caractéristique de l'invention, afin de faciliter le démontage du système d'accrochage, la cavité d'engagement est ouverte latéralement afin de permettre, en position d'accrochage, l'introduction d'un outil entre les faces d'accrochage comportant les moyens d'accrochage mâles et femelles. Ainsi, l'ouverture latérale de la cavité d'engagement offre la possibilité d'introduire la lame d'un tournevis qui permet d'exercer un effort dans le sens d'un écartement relatif pour libérer la butée de verrouillage de son engagement avec la nervure de verrouillage.

L'invention vise également différents types d'accessoires de raccordement ou de connexion mettant en oeuvre des moyens d'accrochage mâles et/ou femelles du système d'accrochage conforme à l'invention.

Diverses autres caractéristiques de l'invention ressortent de la description ci-dessus effectuée en référence aux dessins qui illustrent diverses formes de réalisation et de mise en oeuvre non limitatives du système d'accrochage conforme à l'invention.

La figure 1 est une élévation en position assemblée de deux éléments mettant en oeuvre un système d'accrochage selon l'invention.

Les figures 2 et 3 sont des perspectives des éléments de la figure 1 en position désassemblée montrant une forme particulière de réalisation des moyens d'accrochage femelles constitutifs du système d'accrochage selon l'invention.

Les figures 4 et 5 sont des élévations analogues à la figure 1 montrant deux phases de la mise en oeuvre des moyens d'accrochage selon l'invention pour assurer l'assemblage tel qu'illustré à la figure 1.

La figure 6 est une perspective analogue à la figure 2 montrant une variante de réalisation des moyens d'accrochage femelles.

Les figures 7 et 8 illustrent d'autres types de dispositif mettant en oeuvre le système d'accrochage conforme à l'invention.

Un système d'accrochage, conforme à l'invention, peut être mis en oeuvre pour assurer l'assemblage de différents éléments. Ainsi, la figure 1 illustre, à titre d'exemple non limitatif, une mise en oeuvre du système d'accrochage pour l'assemblage d'une poignée de manipulation 1 et d'un fichier mâle 2 du type, par exemple, de ceux commercialisés par la Société ENTRELEC.

Le système d'accrochage, conforme à l'invention, comprend des moyens d'accrochage mâles 3, tels que plus particulièrement illustrés par les figures 2 et 3, aménagés sur la poignée 1. Le système d'accrochage comprend également des moyens d'accrochage femelles 4 aménagés dans le fichier 2, comme cela est également illustré aux figures 2 et 3.

Comme cela ressort des figures 2 et 3, les moyens d'accrochage mâles 3 comprennent, en saillie d'une face d'accrochage 6, trois tenons 7 d'axe longitudinal X-X' et parallèles entre eux. Afin de présenter une bonne résistance au flambage, les tenons 7 possèdent une section droite transversale en forme de T. Bien entendu, toute autre forme pourrait être envisagée, telle que par exemple une forme en queue d'aronde. Chaque tenon 7 présente une extrémité libre 8 dite d'engagement dont la fonction ressortira de la suite.

A l'opposé de l'extrémité d'engagement 8, les tenons sont adossés à une nervure dite d'appui 9 s'étendant transversalement aux axes X-X' des tenons 7. Les moyens d'accrochage mâles 3 comprennent en outre une nervure dite de verrouillage 10 s'étendant à distance des tenons 7 à l'opposé des extrémités d'engagement 8. Ainsi, la nervure de verrouillage 10 se trouve à distance de la nervure d'appui 9 en étant parallèle à cette dernière et donc transversale aux axes X-X' des tenons 7.

Afin de permettre une fixation de la poignée 1 sur le fichier 2, les moyens d'accrochage femelles 4 présentent une forme complémentaire de celle des moyens d'accrochage mâles. Ainsi, les moyens d'accrochage femelle 4 comprennent, dans une face d'accrochage 14, trois mortaises 15 d'axe X-X' et parallèles entre elles.

Chaque mortaise 15 présente, bien entendu, une forme complémentaire de celle du tenon destiné à s'y engager. Ainsi, les mortaises présentent une section droite transversale en T. Les mortaises 15 débouchent toutes au niveau d'une face d'engagement 16 dans une cavité dite également d'engagement 17 dont la fonction apparaîtra par la suite. Selon l'exemple illustré, la cavité 17 présente une section droite transversale en U et définit à l'opposé de la face d'engagement 16 une butée de verrouillage 18 destinée à coopérer avec la nervure de verrouillage 10, comme cela ressortira de la suite. Par ailleurs, la cavité d'engagement 17 se trouve ouverte latéralement.

L'assemblage de la poignée 1 et du fichier 2 avec les moyens d'accrochage mâle 3 et femelle 4 conformes à l'invention, s'effectue de la façon suivante.

Tout d'abord, les tenons 7 et la cavité d'engagement 17 sont placés en regard, comme le montre la figure 4. Ensuite, les tenons 7 sont engagés dans la cavité d'engagement 17 par un mouvement selon le sens et la direction des flèches F1 de la figure 4. Il doit être noté que pour permettre cet engagement, la largeur ℓ de la cavité 17, c'est-à-dire la distance entre la face d'engagement 16 et la butée 18, est sensiblement égale à la longueur L des tenons 7 y compris la nervure d'appui 9.

Une fois les tenons 7 introduits dans la cavité d'engagement 17, comme illustré à la figure 5, un mouvement de translation dans la direction et le sens des flèches F2 est assuré afin de faire glisser les tenons 7 à l'intérieur des mortaises 15. Ce glissement est effectué jusqu'à amener, en appui, la face d'engagement 16 sur la nervure d'appui 9 tandis que la butée 18 vient se placer en arrière de la nervure de verrouillage 10, comme cela ressort de la figure 1. Les moyens d'accrochage se trouvent alors verrouillés, la butée de verrouillage 18 coopérant avec la nervure de verrouillage 10 tandis que la face d'engagement 16 porte contre la nervure d'appui 9. Les mouvements de translation dans un sens opposé à celui des flèches F2 sont ainsi bloqués interdisant tout démontage accidentel de l'ensemble poignée 1 et fichier 2.

Toutefois, lorsqu'un démontage est souhaité, il est possible d'introduire, par les côtés ouverts de la cavité d'engagement 17, un outil entre les deux faces d'accrochage de manière à dégager la butée de verrouillage 18 de son appui contre la nervure de verrouillage 10 afin de permettre une translation dans des sens contraires à ceux de la flèche F2 pour extraire les tenons 7 des mortaises 15.

Ainsi, les moyens d'accrochage mâles 3 et femelles 4, selon l'invention, permettent d'assurer un montage rapide et résistant de la poignée 1 sur le fichier 2 tout en autorisant un démontage aisé.

Il doit être noté que lors du montage et du démontage, la capacité de déformation élastique de l'extrémité de la poignée 1, portant la nervure de verrouillage 10, est mise à profit. Toutefois, afin de faciliter l'opération de montage sans avoir à exercer un effort trop important dans le sens des flèches F1, les moyens d'accrochage femelles 4 peuvent comprendre, à distance de la cavité 17, une gorge 25 comme illustrée à la figure 6. Cette gorge 25 est alors destinée à recevoir la nervure de verrouillage 10 lors de l'engagement des tenons 7 dans la cavité 17 dans une position analogue à celle représentée à la figure 7.

Afin de faciliter plus encore le montage, les extrémités des ailes des tenons 7, situées du côté des extrémités d'introduction 8, sont biseautées. De même, la nervure de verrouillage 10 définit, par sa face orientée vers les tenons 7, une rampe inclinée de glissement.

Conformément à l'invention, les moyens d'accrochage peuvent être mis en oeuvre pour divers types d'accessoires. Ainsi, la figure 7 illustre un exemple de mise en oeuvre des moyens d'accrochage mâles 3 sur un pied de fixation 30 sur un rail en Ω. Il doit être remarqué que, selon cet exemple, les moyens d'accrochage mâles 3 ne comprennent qu'un seul tenon 7. De même, la figure 8 illustré un exemple de mise en oeuvre de moyens d'accrochage femelles 4 sur un boîtier de raccordement 31 ou bloc de jonction du type à système auto-dénudant. Comme pour l'exemple de la figure 6, il doit être remarqué que les moyens d'accrochage femelles 4 ne présentent qu'une seule mortaise 15.

Bien entendu, le système d'accrochage, selon l'invention, peut être mis en oeuvre pour divers autres types d'accessoires que ceux décrits ci-dessus et illustrés aux figures annexées.

Par ailleurs, selon l'exemple illustré, les moyens d'accrochage mâles 3 présentent une nervure d'appui 9 adossée aux tenons 7. Toutefois, les moyens d'accrochage mâles 3 pourraient ne pas comprendre une telle nervure qui pourrait alors être remplacée par une paroi de fond des mortaises 15 qui viendrait en appui sur l'extrémité d'engagement 8 des tenons 7.

L'invention n'est pas limitée aux exemples décrits ci-dessus car diverses modifications peuvent y être apportées sans sortir de son cadre.

## Revendications

1. Système d'accrochage entre deux éléments constitutifs d'un ensemble de connexion ou de raccordement électrique du type à tenon et mortaise, **caractérisé en ce qu'**il comprend :
- des moyens d'accrochage mâles (3) qui comprennent, en saillie d'une face d'accrochage (6) :
* au moins un tenon (7) d'axe longitudinal X-X' et pourvu d'une extrémité libre (8) dite d'engagement,
* une nervure de verrouillage (10) située à distance du tenon (7), à l'opposé de l'extrémité d'engagement (8) et orientée transversalement à l'axe X-X',
- des moyens d'accrochage femelles (4), complémentaires des moyens d'accrochage mâles (3), qui comprennent dans une face d'accrochage (14) :
* au moins une mortaise (15) destinée à recevoir le tenon (7),
* une cavité dite d'engagement (17) dans laquelle débouche la mortaise (15) au niveau d'une face d'engagement (16) et qui présente des dimensions suffisantes pour permettre l'introduction du tenon (7) dans la mortaise (15),
* une butée de verrouillage (18) destinée à coopérer avec la nervure de verrouillage (10) lorsque le tenon (7) est complètement engagé dans la mortaise (15) pour faire obstacle à un glissement relatif du tenon (7) et de la mortaise (15).

2. Système d'accrochage selon la revendication 1, **caractérisé en ce que** :
- les moyens d'accrochage mâles (3) comprennent au moins deux tenons (7) parallèles,
- et les moyens d'accrochage femelles (4) comprennent au moins deux mortaises (15) destinées à recevoir les deux tenons (7) des moyens d'accrochage mâles (3).

3. Système d'accrochage selon la revendication 1 ou 2, **caractérisé en ce que** les moyens d'accrochage mâles (3) comprennent une nervure dite d'appui (9), qui s'étend transversalement à l'axe X-X' à distance de la nervure d'accrochage (10) et qui définit un appui, pour la face d'engagement (16) de la mortaise (15) lorsque le tenon (7) est complètement engagé dans la mortaise (15).

4. Système d'accrochage selon la revendication 1 à 3, **caractérisé en ce que** le tenon (7) présente une section droite transversale en forme de T.

5. Système d'accrochage selon l'une des revendications 1 à 4, **caractérisé en ce que** la cavité d'engagement (17) est ouverte latéralement afin de permettre, en position d'accrochage, l'introduction d'un outil entre les moyens d'accrochage mâles (3) et femelles (4).

6. Accessoire de raccordement ou de connexion électrique, **caractérisé en ce qu'**il comprend des moyens d'accrochage mâles (3) et/ou femelles (4) du système d'accrochage selon l'une des revendications 1 à 5.

7. Pied de fixation d'au moins un accessoire de connexion ou de raccordement électrique sur un rail en Ω, **caractérisé en ce qu'**il comprend des moyens d'accrochage mâles (3) et/ou femelles (4) du système d'accrochage selon l'une des revendications 1 à 5.

8. Poignée de manipulation d'accessoires de connexion ou de raccordement électrique, **caractérisée en ce qu'**elle comprend des moyens d'accrochage mâles (3) et/ou femelles (4) du système d'accrochage selon l'une des revendications 1 à 5.

9. Ensemble formé d'un connecteur électrique (2) et d'une poignée de manipulation 1, **caractérisé en ce qu'**il est assemblé au moyen du système d'accrochage selon l'une des revendications 1 à 5.

10. Bloc de raccordement, **caractérisé en ce qu'**il comprend des moyens d'accrochage mâles (3) et/ou femelles (4) du système d'accrochage selon l'une des revendications 1 à 5.

11. Connecteur électrique, **caractérisé en ce qu'**il comprend des moyens d'accrochage mâles (3) et/ou femelle (4) du système d'accrochage selon l'une des revendications 1 à 5.
